# EUROPÄISCHE PATENTSCHRIFT

(11) **EP 3 988 310 B1**
(45) Veröffentlichungstag und Bekanntmachung des Hinweises auf die Patenterteilung: **11.12.2024**
(21) Anmeldenummer: 21200844.5
(22) Anmeldetag: 05.10.2021
(51) Int. Cl.: B41F 13/08, B41F 33/00, B41F 5/24, G01B 11/24, G01B 11/30, B41F 13/34, B41F 5/18, B41F 13/12, B41F 27/06, B41F 27/12, B41F 33/14, B41F 33/16

(54) **DRUCKMASCHINE MIT EINER DRUCKWALZE UND EINER RASTERWALZE ODER EINER RASTERHÜLSE**
PRINTING MACHINE WITH A PRINTING ROLLER AND AN ANILOX ROLLER OR AN ANILOX SLEEVE
MACHINE D'IMPRESSION DOTÉE D'UN ROULEAU D'IMPRESSION ET D'UN ROULEAU ANILOX OU D'UN MANCHON ANILOX

(30) Priorität: 22.10.2020 DE 102020213344
(43) Veröffentlichungstag der Anmeldung: 27.04.2022
(73) Patentinhaber: Heidelberger Druckmaschinen AG, 69115 Heidelberg (DE)
(72) Erfinder: Schwab, Werner, 92699 Bechtsrieth (DE)

(56) Entgegenhaltungen:
- US-A1- 2005 194 087
- US-A1- 2010 011 978
- US-A1- 2017 165 956

## Beschreibung

### Erfindung

Die Erfindung betrifft eine Druckmaschine mit den Merkmalen des Oberbegriffs von Anspruch 1 und ein Verfahren nach Anspruch 10.

### Technisches Gebiet der Erfindung

Die Erfindung liegt auf dem technischen Gebiet der grafischen Industrie und dort insbesondere im Bereich des Einsatzes von Rasterwalzen oder Rasterhülsen in Druckmaschinen, insbesondere in Flexodruckmaschinen oder in Tiefdruckmaschinen.

### Stand der Technik

Die Anforderung des Markts ist es, dass Flexodruckmaschinen zukünftig autark bzw. autonom drucken sowie die Stillstandszeiten und Anfahrmakulatur der Druckmaschine zu reduzieren. Wichtig ist ferner, dass die Maschine während der Produktion Einstellungen vornimmt, um gleichbleibende Druckqualität zu liefern. Das Farbsystem spielt dabei eine entscheidende Rolle.

Während des Betriebs der Druckmaschine sind der Druckzylinder und die Rasterwalze in Kontakt, alternativ kann ein Druckzylinder auch ein Luftzylinder mit einer Hülse, auf der die Druckplatte montiert ist, sein. Ferner gibt es noch die Möglichkeit eine lasergravierte Hülse auf einem Luftzylinder zu schieben, um so einen endlosen Druckzylinder (ohne Stoßkanten) zu erhalten. Zwischen der Druckwalze und einer Gegendruckwalze wird das zu bedruckend Medium hindurchgeführt.

Das Druckmedium kann eine Bahn oder auch ein Bogen sein.

Die Rasterwalze ist Bestandteil eines Druck-Farbwerks. Sie ist das Speichermedium, das eine notwendige und definierte Farbmenge während des Druckvorgangs konstant zur Verfügung stellen soll. Auf der Oberfläche der Walze, die aus Keramik oder Chrom besteht, befinden sich winzig kleine Näpfchen oder auch Linien, die anhand verschiedener Gravurverfahren eingraviert werden. Die nicht vertieften Stellen nennt man Stege, die Vertiefungen in der Regel Näpfchen. Eine Rasterwalze kann aus einem Kern mit Hülse oder aus einem Kern mit Rasterung bestehen. Die Rasterwalze kann temperiert sein, z.B. mit Wasser.

Der Farbauftrag erfolgt meist über ein Kammerrakelsystem. Mit Hilfe eines Rakels wird die Rasterwalzenoberfläche, also die Stege, von überstehender Farbe befreit. Somit verbleibt nur in den Vertiefungen eine definierte und damit kontrollierbare Farbmenge. Die Rasterwalze überträgt die Druckfarbe auf im Flexodruck direkt auf das Druckplatte/ Klischee, indem sich die Vertiefungen immer gleichmäßig entleeren. Die Entleerung ist jedoch nie komplett, es findet bei jeder Rotation der Walze innerhalb der Näpfchen eine Farbdurchspülung statt. Durch die Rotation der Rasterwalze und die damit einhergehende gleichmäßige Farbaufnahme und -abnahme wird das Farbwerk mit einem definierten und reproduzierbaren Farbvolumen versorgt.

Entscheidende Parameter für die übertragene Farbmenge sind die Formgebung der Näpfchen, ihre Geometrie, die Öffnung sowie die Materialkomponenten der Rasterwalze selbst. Die Näpfchenform und Tiefe in die Walzenoberfläche bestimmt wie viel Farbe aufgenommen und wieder abgegeben werden kann. Die Gravurtiefe bestimmt das Volumen des Näpfchens. Eine Gravur kann zwar tief sein, durch die Form und Größe des Näpfchens kann sie dennoch das gleiche theoretische Volumen aufweisen, wie eine flache Gravur.

Rasterwalzen können verschiedenste Gravurentypen aufweisen. Es gibt in wesentlichen hexagonale- pyramiden-stumpfförmige- oder Kalotten-Näpfchen-Strukturen oder auch Linienstrukturen oder Slalom-Gravuren. Dabei kann die Rasterung grob oder auch fein sein. Sowie Rasterungen (Schöpfvolumen), die viel oder wenig Farbe transportieren. Feine Rasterungen mit wenig Farbvolumen nimmt man meist bei Prozessfarben CMYK in einer 7-Farben-Farbpalette CMYKOGV. Je nach Auflösung der Druckplatte hingegen werden Rasterwalzen mit viel Farbtransportvermögen/Schöpfvolumen bei Lacken verwendet. Bestimmte Lacke bedürfen zusammen mit der Rasterwalze eine Lacktemperierung. Die Lacktemperierung kann dabei direkt mit der Rasterwalze beeinflusst (Wasserdurchlauf) werden, z.B. indem das diese beheizt wird, oder es können die Farbzuführung (z.B. Schläuche) bzw. Verrohrung über eine Rohrbegleitheizung oder auch der Farbbehälter selbst oder über einen zusätzlichen Wärmetauscher Lacke, jedoch auch Farbe temperiert werden. Die Temperierung bei Lacken hat das Ziel das "Liegeverhalten" des Lacks positiv zu beeinflussen.

Der bekannte Stand der Technik zeigt, dass es kein System gibt, das aus Information der Rasterwalze heraus tief in die Steuerung eingreift und Einstellungen beim Setup und während der Produktion vornimmt. Der bekannte Stand der Technik greift nicht in die Maschineneinstellung bei Setup oder während Produktion ein.

Vorstufeninformationen werden per PDF / JDF / XJDF zwar mit Offsetdruckmaschinen ausgetauscht. Derzeit gibt es aber keine passende und standardisierte Schnittstelle für Flexo- oder Tiefdruckmaschinen.

Die US2005194087A1 offenbart eine Walze zum Versorgen einer Flexodruckform mit Druckfarbe. Die Walze kann einen RFID-Chip umfassen. Der Chip kann unter Einsatz eines Rechner erfasst werden. Auf diese Weise können Daten auf dem Chip gespeichert und aktualisiert werden. Die Daten können auch auf dem Rechner gespeichert werden.

Die US2010011978A1 offenbart eine Flexodruckmaschine mit mehreren Druckwerken und einem zentralen Gegendruckzylinder sowie mit einem sogenannte Mounter. Im Mounter wird eine Referenzmarke auf einer Hülse und die Oberfläche bzw. Topografie der Hülse samt montierten Druckformen erfasst.

Die US2017165956A1 offenbart eine Vorrichtung für eine Flexodruckmaschine mit zwei Sensoren, wobei ein Sensor das Bild eines gedruckten Referenzfeld auf dem Bedruckstoff erfasst und der andere Sensor ein entsprechend negatives Bild auf einer Farbwalze erfasst.

### Aufgabe

Es ist daher eine Aufgabe der Erfindung, eine Verbesserung gegenüber dem Stand der Technik zu schaffen.

### Erfindungsgemäße Lösung

Diese Aufgabe wird erfindungsgemäß durch eine Druckmaschine nach Anspruch 1 und ein Verfahren nach Anspruch 10 gelöst. Vorteilhafte und daher bevorzugte Weiterbildungen der Erfindung ergeben sich aus den Unteransprüchen sowie aus der Beschreibung und den Zeichnungen.

Eine erfindungsgemäße Druckmaschine mit einer Druckwalze und einer Rasterwalze oder einer Rasterhülse zum Einfärben einer Druckform der Druckwalze, wobei der Rasterwalze oder der Rasterhülse eine maschinenlesbare ID zugeordnet ist und wobei ein Sensor oder eine Kamera vorgesehen ist, welcher/welche die ID erfasst, zeichnet sich dadurch aus, dass ein Rechner Daten, welche zur erfassten ID in einem digitalen Speicher gespeichert sind, aus dem Speicher abruft und dass der Rechner auf Basis der gelesenen ID oder der abgerufenen Daten Einstellungen an der Druckmaschine vornimmt, wobei der Speicher ein Speicher des Rechners ist oder ein Speicher in einem lokalen oder externen Netz ist oder ein Speicher in einer Cloud ist..

Das Vornehmen der Einstellung auf Basis der gelesenen ID oder der abgerufenen Daten kann erfolgen, indem die ID selbst verwendet wird und/oder indem zur ID gespeicherte Daten zur Rasterwalze oder Rasterhülse oder der Rasterung (z.B. Näpfchentiefe) verwendet werden.

Es kann bevorzugt vorgesehen sein, dass:
- die Rasterwalze mit einer ID markiert ist und die ID Informationen zum Transfervolumen sowie z.B. Geometrie, Lineatur und/oder Tiefe jeweils der Näpfchen und deren Winkelung trägt; oder
- die Rasterwalze mit einer ID markiert ist und zu dieser ID Informationen, wie z.B. Transfervolumen, Geometrie, Lineatur und/oder Tiefe jeweils der Näpfchen und deren Winkelung in einem Daten Speicher oder einem Cloud-Speicher hinterlegt sind.

Die ID kann als eine Zeichenkette vorgesehen sein.

Eine erfindungsgemäße Vorrichtung oder ein erfindungsgemäßes Verfahren dient dem Zu- und Abführen von Druckfarbe zu und von einer Rakelvorrichtung eines Farbwerks einer Rotationsdruckmaschine. Mit Hilfe des Verfahrens wird das Farbsystem einer Flexodruckmaschine automatisch eingestellt. Zum einem beim Wechsel der Rasterwalze und ferner im Druckprozess. Die Rasterwalze oder der Rastersleeve wird anhand eines Identifikationsmerkmals erkannt. Aus den Daten heraus werden verschiedene Einstellungen am Farbsystem der Druckmaschine getroffen, Dies erfolgt anhand von hinterlegten Daten und mit Hilfe von Algorithmen Die Einstellungen erfolgen autonom werden entsprechende Einstelldaten für die Flexodruckmaschine abgeleitet.

Eine erfindungsgemäße Vorrichtung oder ein erfindungsgemäßes Verfahren bieten einen deutlichen Mehrwert in Richtung Automatisierung und erhöht den Kundennutzen. Sie bietet nicht nur das Einstellen der idealen Einstellung für das Farbsystem während des Setups und während der Produktion, das wie vom Markt gefordert eigenständig erfolgt, sondern dringt viel tiefer in den Flexo- oder Tiefdruckprozess, um gleichbleibende Druckqualität über alle Geschwindigkeitsbereiche zu liefern. Sie können Daten für den Flexo- oder Tiefdruckprozess vorhersagen und damit in der Druckerei die Effizienz steigern, Kosten senken und Risiken mindern.

Der Erfindung liegt z.B. die Erkenntnis zugrunde, dass der kleinste Rasterpunkt des Klischees/ Druckplatte im Flexodruck immer größer sein sollte als das Rasternäpfchen auf der Rasterwalze. Sonst taucht der Rasterpunkt in das Näpfchen ein, nimmt zu viel Farbe auf und die Überfärbung des Rasterpunkts führt zu Druckschwierigkeiten, z. B. einer Moire-Bildung oder das sog. Bridgeing. Beispielsweise sollte bei einer Rasterweite von 48 L/cm der Flexodruckplatte die Rasterwalze mindestens eine 240 L/cm-Rasterweite aufweisen, also mindestens den Faktor 5.

Der Erfindung liegt z.B. auch die Erkenntnis zugrunde, dass hohe Druckqualität dementsprechend durch konforme Übertragung von Farbe zwischen Druckplatte und Rasterwalze erreicht wird. Die Auswahl der Rasterwalze muss je nach Anwendungsgebiet des Drucksubstrats (z.B. Karton oder Folie, bzw. Aluminium) richtig gewählt werden, und die Druckfarbe berücksichtigen, z.B. deren Viskosität.

Die Erfindung ermöglicht es in vorteilhafter Weise, Einstellungen an der Druckmaschine hinsichtlich des Farbsystems, bestehend aus z.B. Rasterwalze, Rakelsystem, Rakelmessersystem, Farbzuführung, Farbtemperatur, Farbviskosität, Farbpumpe, Farbtrocknung und Farbumlaufsystem-Reinigung zu automatisieren.

### Weiterbildungen der Erfindung

Bevorzugte beispielhafte Weiterbildungen der Erfindung können sich wie folgt auszeichnen.
- Ein lokales Netzwerk ist bevorzugt ein Netzwerk, mit dem auch die Druckmaschine direkt verbunden ist, z.B. das Netzwerk einer Druckerei. Ein externes Netzwerk ist bevorzugt ein Verbund mehrerer solcher lokaler Netzwerke, z.B. ein Firmennetzwerk. Die Erfindung kann auch ein System aus einer Druckmaschine und einem Speicher sein.
- dass die Daten in wenigstens einer Datei auf dem Speicher gespeichert sind.
- dass die Daten in einer Datenbank auf dem Speicher gespeichert sind.
- dass die ID an der Rasterwalze oder der Rasterhülse vorhanden ist, z.B. an deren Oberfläche angebracht ist oder in deren Oberfläche eingebracht ist (bevorzugt mit einem Laser eingebracht).
- dass die ID an einem der Rasterwalze oder der Rasterhülse zugeordneten Körper vorhanden ist. Der Körper an separat von der Rasterwalze oder der Rasterhülse vorhanden sein.
- dass der Körper magnetisch ist. Ein solcher Körper kann bedarfsweise an die Rasterwalze oder die Rasterhülse angebracht und wieder entfernt werden.
- dass der Körper ein Informationsträger ist, z.B. aus Folie oder Papier.
- dass die Druckwalze ein Flexodruckzylinder oder ein Tiefdruckzylinder ist.
- dass die ID ein eindimensionaler oder zweidimensionaler, optisch lesbarer Code ist oder ein auslesbarer RFID-Chip oder ein NFC-Chip ist.
- dass eine Kammerrakel (6) zum Versorgen der Rasterwalze (2) oder der Rasterhülse (2) mit Druckfarbe vorgesehen ist.
- dass wenigstens eine der folgenden Einstellungen vorgenommen wird:
   a. Voreinstellung und/oder Einstellung und/oder Änderung der Position der ASBS Positionierung der Rasterwalze oder Rasterhülse relativ zu der Druckwalze anhand der geometrischen Form der Rasterwalze oder Rasterhülse zum Voreinstellen und/oder Einstellen und/oder Ändern der Druckbeistellung, d.h. des Abstands und/oder der Anstellung und/oder des Drucks zwischen einerseits der Rasterwalze oder Rasterhülse und andererseits der Druckwalze. Die geometrische Form kann gegeben sein als: die Radien oder die Durchmesser der Rasterwalze oder der Rasterhülse i) auf AS und BS und/oder ii) im Verlauf zwischen AS und BS; wobei AS die sogenannte Antriebsseite und BS die dieser gegenüberliegende Bedienseite der Druckmaschine sind.
   b. Einstellung der dynamischen Druckbeistellung in Abhängigkeit der Druckgeschwindigkeit;
   c. Einstellung der dynamischen Druckbeistellung in Abhängigkeit der Druckgeschwindigkeit und der Punktdichte und der Art einer auf der Druckwalze angeordneten Druckform;
   d. Einstellung eines Rakelmessers anhand der Abrasivität der Rasterwalze oder Rasterhülse und/oder anhand einer Strom- oder Leistungsaufnahme eines Rotationsmotors der Rasterwalze oder der Rasterhülse, automatisch über eine motorische Zustellung des Rakelmessers;
   e. Nachstellung des Rakelmessers anhand der Abrasivität der Rasterwalze oder Rasterhülse, automatisch mittels eines Motors oder als Ausgabe an einen Bediener;
   f. Einstellung eines Trocknersystems, d.h. dessen Trocknerluft-Temperatur und/oder Trocknerluft-Geschwindigkeit, in Abhängigkeit der Druckgeschwindigkeit;
   g. Einstellung eines Härtungssystems bei lichtsensitiven oder strahlungssensitiven Druckfarben in Abhängigkeit von der Druckgeschwindigkeit;
   h. Einstellung der Selbstlaufgeschwindigkeit (sogenannter Idel run) anhand der verwendeten Farbe/-n, Lack/.e und/oder Kenngrößen der Rasterwalze;
   i. Automatische Auswahl eines Waschprogramms zur Farb-Reinigung, ggf. auch noch in Abhängigkeit der Viskosität des verwendeten Farbsystems;
   j. Automatische Auswahl eines Waschprogramms zur Farb-Reinigung in Abhängigkeit der Viskosität der verwendeten Farbe;
   k. Automatische Einstellung und Regelung einer Farbtemperierung;
   l. Automatische Einstellung einer Farbzufuhr in Abhängigkeit der Druckgeschwindigkeit;
   m. Automatische Einstellung einer Farbzufuhr in Abhängigkeit der Druckgeschwindigkeit mittels Änderung der Förderleistung einer Farbpumpe -und/oder
   n. Einstellung und Regelung eines Vikositätswerts der verwendeten Farbe.
- dass wenigstens eine der folgenden Maßnahmen vorgenommen wird:
   a. Vergleich verwendeter Rasterwalzen oder Rasterhülsen je Druckwerk unter Verwendung von Vorstufeninformation;
   b. Vergleich verwendeter Rasterwalzen oder Rasterhülsen je Druckwerk unter Verwendung eines Speichers für Druckaufträge bei Wiederholaufträgen;
   c. Ausgabe der Kenngrößen der Rasterwalze oder Rasterhülse an einen Bediener, wobei die Ausgabe an einem Druckwerk, Smartphone, Tablet oder Leitstand erfolgt.
   d. Ausgabe einer Gesamtübersicht der verwendeten Rasterwalzen oder Rasterhülsen in der Maschine an einen Bediener;
   e. Ausgabe einer Empfehlung zur Verwendung einer Rasterwalze oder Rasterhülse anhand der Rasterpunktgröße der Druckplatte;
   f. Ausgabe einer Empfehlung zur Verwendung einer Rasterwalze oder Rasterhülse anhand der kleinsten Rasterpunktgröße der Druckplatte;
   g. Warnung bei falscher Verwendung einer Rasterwalze oder Rasterhülse anhand der(kleinsten Rasterpunktgröße der Druckplatte, um Moiré- oder Farbbrücken-Bildung zu verhindern;
   h. Vorhersage des Farbverbrauschs anhand der verwendeten Rasterwalze oder Rasterhülse und der druckenden Flächen und/oder Punktdichten auf der Druckplatte;
   i. Ausgabe einer Verschleißanzeige der Rasterwalze oder Rasterhülse aufgrund von Hersteller, Material, Abrasivität, Näpfchenform, Gravur, Laufleistung auf der Maschine und Stromaufnahme des Rotationsmotors der Rasterwalze oder Rasterhülse
   j. Reinigung der Rasterwalze oder Rasterhülse mit Ultraschall.

Weitere bevorzugte beispielhafte Weiterbildungen der Erfindung können sich wie im Folgenden dieses Abschnitts dargelegt auszeichnen.

Ermittlung der Daten anhand der ID oder direkt im Flächen-Code/RFID der Rasterwalze/des Rastersleeves. Pro Druckwerk wird ein Identifikationsgerät benötigt.

Identifikation der Rasterwalze:
a. Eine mögliche Identifikation der Rasterwalze ist mit Strichcode am Rand der Rasterwalze möglich, um eine eindeutige ID zu erhalten. Zur ID sind dann entsprechende wichtige Kenngrößen & Daten, siehe z.B. unten, in der Steuerung hinterlegt.
b. Ein Flächencode auf der Rasterwalze oder dem Rastersleeve im Randbereich ist ebenso möglich. In dem Flächencode liegen entweder bereits alle wichtige Eigenschaften beschrieben, also z.B. Geometrie der Näpfchen, Lineatur [L/cm], Tiefe [µm], Winkelung [°],Volumen [cm³/m²], Steg/Napf-Verhältnis [1:x] oder es ist wiederum eine eindeutige ID im Flächencode aufgelasert, wo wichtige Kenngrößen & Daten in der Steuerung, siehe oben, hinterlegt sind.

Es gibt verschiedene Flächencodes, QR-Code, Datamatrix etc.

Alternativ könnte auch ein integrierter NFC verwendet werden.

Die ID bzw. die Daten der Rasterwalze werden von der Maschine über einen Leser in die Maschinensteuerung übertragen. Die Maschine führt dann Einstellungen durch.

Der Datenfluss Druckvorstufe zur Druckmaschine ist im Flexo- und Tiefdruck im Vergleich zu Offset- oder Digitaldruck deutlich komplizierter. Druckvorstufe und Druck sind hier in der Regel getrennt. Dies bedeutet, dass ein Vorstufenbetrieb verschiedene Druckereien mit Druckformen beliefert und Druckereien Druckformen von verschiedenen Vorstufenbetrieben erhalten.

Ferner werden gesamte Druckjobs über die Arbeitsbreite kurz vor Produktion effizient aus verschiedenen Druckplatten zusammengestellt.

Weiterhin sind hier Druckvorstufe und Druck nicht unter einem Dach und können daher auch über Netzkabel nicht einfach vernetzt werden, was heißt, dass Daten von der Vorstufe nicht direkt der Druckmaschine zur Verfügung stehen. Verfahren zur automatischen Einstellung des Farbsystems bei einer Flexodruckmaschine inklusive der Positionseinstellung für die Rasterwalze setzt genau hier an und führt bzw. prüft Einstellungen durch.

Im bekannten Stand der Technik ist keine Schnittstelle bekannt, welche Vorstufendaten direkt an eine Flexo- oder Tiefdruckmaschine bringt. Eine mögliche Lösung könnte hier Der Branchenstandard JDF bzw. XJDF sein, der sich im Digital- und Offsetdruck erfolgreich als herstellerübergreifende Schnittstelle etabliert hat.

Das Verfahren zur automatischen Einstellung des Farbsystems bei einer Flexodruckmaschine inklusive der Positionseinstellung für die Rasterwalze ist eine sinnvolle Ergänzung zum zu einem Messgerät/Mesverfahren zu dem Vermessen von Erhebungen einer Flexodruckform, wie in der noch nicht veröffentlichten DE102020111341 angemeldet.

Es könnte ggf. andere Sensorik bzw. andere Identifikationssystem verwendet werden. Aus heutiger Sicht ist es ein Bildgebungsverfahren bzw. Sensorik, die auf Elektromagnetischen Wellen reagiert günstig und am besten geeignet.

Ein möglicher zukünftiger Schritt könnte jedoch sein, die Vorstufen-Daten direkt auf die Rasterwalze oder im Druckwerk anzuwenden - bzw. der Druckmaschine zur Verfügung zu stellen, die Identifikation, welche Rasterwalze eingelegt ist oder wird bleibt aber weiterhin bestehen. Das System ist jedoch in der Lage Vorstufendaten in Form von (PDFs / JDFs / XJDFs) zu verarbeiten und ferner fähig dies den angewendeten Druckwerken zuzuordnen

### Ausführungsbeispiele zur Erfindung

Die Erfindung und deren bevorzugte Weiterbildungen werden nachfolgend unter Bezug auf die Zeichnung 1 anhand eines bevorzugten Ausführungsbeispiels näher beschrieben.

Figur 1 zeigt ein erfindungsgemäße Druckmaschine 1 mit einer Rasterwalze 2 (alternativ: mit einer Rasterhülse 2) und einer Druckwalze 3 (kann auch als Druckzylinder bezeichnet werden). Die Druckwalze ist bevorzugt ein Flexodruckzylinder mit einer Hülse und darauf montierten Flexoplatten (alternativ: bevorzugt ein Tiefdruckzylinder). Die Farbversorgung erfolgt bevorzugt mit einer Kammerrakel 6.

Die Rasterwalze umfasst eine ID. Die ID kann ein eindimensionaler Barcode oder ein zweidimensionaler Matrixcode sein. Die ID kann optisch ausgelesen werden. Hierzu umfasst die Druckmaschine 1 einen Sensor 4 oder eine Kamera 4. Die ID kann alternativ ein NFC-Chip oder eine RFID-Chip sein. Anstelle des Sensors/der Kamera ist in diesem Fall ein entsprechendes Lesegerät 4 vorgesehen.

Die ausgelesene ID wird an einen Rechner 5 der Druckmaschine 1 übermittelt. Die ID kann bloß eine eindeutige Identifikation der Rasterwalze sein, z.B. eine Nummer; sie kann aber auch weitere Informationen zur Rasterwalze enthalten, z.B. den Gravurtyp und/oder die Gravurtiefe.

Der Rechner 5 ist bevorzugt mit wenigstens einem (nicht dargestellten) Stellmittel der Druckmaschine verbunden, z.B. mit einem Motor oder einer Farb-Pumpe der Farbversorgung.

Der Rechner 5 nimmt auf Basis der gelesenen ID wenigstes eine Einstellung an der Druckmaschine 1 vor.

### Bezugszeichenliste

- 1: Druckmaschine/Vorrichtung
- 2: Rasterwalze/Rasterhülse
- 2a: ID/Identifikationsmerkmal
- 3: Druckwalze
- 4: Sensor/Kamera
- 5: Rechner
- 6: Kammerrakel

## Patentansprüche

1. Druckmaschine mit einer Druckwalze (3) und einer Rasterwalze (2) oder einer Rasterhülse (2) zum Einfärben einer Druckform der Druckwalze, wobei der Rasterwalze (2) oder der Rasterhülse (2) eine maschinenlesbare ID (2a) zugeordnet ist und wobei ein Sensor (4) oder eine Kamera (4) vorgesehen ist, welcher/welche die ID (2a) erfasst,
**dadurch gekennzeichnet,**
**dass** ein Rechner (5) Daten, welche zur erfassten ID in einem digitalen Speicher gespeichert sind, aus dem Speicher abruft und dass der Rechner (5) auf Basis der gelesenen ID oder der abgerufenen Daten Einstellungen an der Druckmaschine vornimmt, wobei der Speicher ein Speicher des Rechners (5) ist oder ein Speicher in einem lokalen oder externen Netz ist oder ein Speicher in einer Cloud ist.

2. Druckmaschine nach Anspruch 1,
**dadurch gekennzeichnet,**
**dass** die Daten in wenigstens einer Datei auf dem Speicher gespeichert sind.

3. Druckmaschine nach Anspruch 1,
**dadurch gekennzeichnet,**
**dass** die Daten in einer Datenbank auf dem Speicher gespeichert sind.

4. Druckmaschine nach einem der vorhergehenden Ansprüche 1 bis 3,
**dadurch gekennzeichnet,**
**dass** die ID an der Rasterwalze oder der Rasterhülse vorhanden ist.

5. Druckmaschine nach einem der vorhergehenden Ansprüche 1 bis 3,
**dadurch gekennzeichnet,**
**dass** die ID an einem der Rasterwalze oder der Rasterhülse zugeordneten Körper vorhanden ist.

6. Druckmaschine nach Anspruch 5,
**dadurch gekennzeichnet,**
**dass** der Körper magnetisch ist.

7. Druckmaschine nach einem der vorhergehenden Ansprüche,
**dadurch gekennzeichnet,**
**dass** die Druckwalze ein Flexodruckzylinder oder ein Tiefdruckzylinder ist.

8. Druckmaschine nach einem der vorhergehenden Ansprüche,
**dadurch gekennzeichnet,**
**dass** die ID ein eindimensionaler oder zweidimensionaler, optisch lesbarer Code ist oder ein auslesbarer RFID-Chip oder ein NFC-Chip ist.

9. Druckmaschine nach einem der vorhergehenden Ansprüche,
**dadurch gekennzeichnet,**
**dass** eine Kammerrakel (6) zum Versorgen der Rasterwalze (2) oder der Rasterhülse (2) mit Druckfarbe vorgesehen ist.

10. Verfahren zum Einstellen einer Druckmaschine nach einem der vorhergehenden Ansprüche, wobei wenigstens eine der folgenden Einstellungen oder Maßnahmen vorgenommen wird:
Voreinstellung und/oder Einstellung und/oder Änderung der Position der ASBS-Positionierung der Rasterwalze oder Rasterhülse relativ zu der Druckwalze anhand der geometrischen Form der Rasterwalze oder Rasterhülse zum Voreinstellen und/oder Einstellen und/oder Ändern der Druckbeistellung, d.h. des Abstands und/oder der Anstellung und/oder des Drucks zwischen Rasterwalze oder Rasterhülse und Druckwalze;
Einstellung der dynamischen Druckbeistellung in Abhängigkeit der Druckgeschwindigkeit;
Einstellung der dynamischen Druckbeistellung in Abhängigkeit der Druckgeschwindigkeit und der Punktdichte und der Art einer auf der Druckwalze angeordneten Druckform;
Einstellung eines Rakelmessers anhand der Abrasivität der Rasterwalze oder Rasterhülse und/oder anhand einer Strom- oder Leistungsaufnahme eines Rotationsmotors der Rasterwalze oder der Rasterhülse, automatisch über eine motorische Zustellung des Rakelmessers;
Nachstellung des Rakelmessers anhand der Abrasivität der Rasterwalze oder Rasterhülse, automatisch mittels eines Motors oder als Ausgabe an einen Bediener;
Einstellung eines Trocknersystems, d.h. dessen Trocknerluft-Temperatur und/oder Trocknerluft-Geschwindigkeit, in Abhängigkeit der Druckgeschwindigkeit;
Einstellung eines Härtungssystems bei lichtsensitiven oder strahlungssensitiven Druckfarben in Abhängigkeit von der Druckgeschwindigkeit;
Einstellung der Selbstlaufgeschwindigkeit anhand der verwendeten Farbe/-n, Lack/-e und/oder Kenngrößen der Rasterwalze;
Automatische Auswahl eines Waschprogramms zur Farb-Reinigung, ggf. auch noch in Abhängigkeit der Viskosität des verwendeten Farbsystems;
Automatische Auswahl eines Waschprogramms zur Farb-Reinigung in Abhängigkeit der Viskosität der verwendeten Farbe;
Automatische Einstellung und Regelung einer Farbtemperierung;
Automatische Einstellung einer Farbzufuhr in Abhängigkeit der Druckgeschwindigkeit;
Automatische Einstellung einer Farbzufuhr in Abhängigkeit der Druckgeschwindigkeit mittels Änderung der Förderleistung einer Farbpumpe;
Einstellung und Regelung eines Vikositätswerts der verwendeten Farbe;
Vergleich verwendeter Rasterwalzen oder Rasterhülsen je Druckwerk unter Verwendung von Vorstufeninformationen;
Vergleich verwendeter Rasterwalzen oder Rasterhülsen je Druckwerk unter Verwendung eines Speichers für Druckaufträge bei Wiederholaufträgen;
Ausgabe der Kenngrößen der Rasterwalze oder Rasterhülsen an einen Bediener, wobei die Ausgabe an einem Druckwerk, Smartphone, Tablet oder Leitstand erfolgt;
Ausgabe einer Gesamtübersicht der verwendeten Rasterwalzen oder Rasterhülsen in der Maschine an einen Bediener;
Ausgabe einer Empfehlung zur Verwendung einer Rasterwalze oder Rasterhülse anhand der Rasterpunktgröße der Druckplatte;
Ausgabe einer Empfehlung zur Verwendung einer Rasterwalze oder Rasterhülse anhand der kleinsten Rasterpunktgröße der Druckplatte;
Warnung bei falscher Verwendung einer Rasterwalze oder Rasterhülse anhand der Rasterpunktgröße der Druckplatte, um Moiré- oder Farbbrücken-Bildung zu verhindern;
Warnung bei falscher Verwendung einer Rasterwalze oder Rasterhülse anhand der kleinsten Rasterpunktgröße der Druckplatte, um Moiré- oder Farbbrücken-Bildung zu verhindern
Vorhersage des Farbverbrauschs anhand der verwendeten Rasterwalze oder Rasterhülse und der druckenden Flächen und/oder Punktdichten auf der Druckplatte;
und/oder
Ausgabe einer Verschleißanzeige der Rasterwalze oder Rasterhülse aufgrund von Hersteller, Material, Abrasivität, Näpfchenform, Gravur, Laufleistung auf der Maschine und Stromaufnahme des Rotationsmotors der Rasterwalze oder Rasterhülse.
Reinigung der Rasterwalze oder Rasterhülse mit Ultraschall.

## Claims

1. Printing press with a printing roller (3) and a screen roller (2) or an anilox sleeve (2) for inking a printing form of the printing roller, wherein a machine-readable ID (2a) is assigned to the screen roller (2) or the anilox sleeve (2) and wherein a sensor (4) or a camera (4) is provided which detects the ID (2a),
**characterized in that**
a computer (5) retrieves data stored in a digital memory for the recorded ID from the memory and **in that** the computer (5) makes settings on the printing press on the basis of the scanned ID or the retrieved data, the memory being a memory of the computer (5) or a memory in a local or external network or a memory in a cloud.

2. Printing press according to claim 1,
**characterized in that**
that the data is stored in at least one file in the memory.

3. Printing press according to claim 1,
**characterized in that**
the data is stored in a database in the memory.

4. Printing press according to any one of the preceding claims 1 to 3,
**characterized in that**
the ID is present on the screen roller or anilox sleeve.

5. Printing press according to any one of the preceding claims 1 to 3,
**characterized in that**
the ID is present on a body assigned to the screen roller or the anilox sleeve.

6. Printing press according to claim 5,
**characterized in that**
the body is magnetic.

7. Printing press according to any one of the preceding claims,
**characterized in that**
the printing roller is a flexographic printing cylinder or a gravure printing cylinder.

8. Printing press according to any one of the preceding claims,
**characterized in that**
the ID is a one-dimensional or two-dimensional, optically readable code or a readable RFID chip or an NFC chip.

9. Printing press according to any one of the preceding claims,
**characterized in that**
a chambered blade (6) is provided for supplying the screen roller (2) or the anilox sleeve (2) with printing ink.

10. Method for adjusting a printing press according to one of the preceding claims,
whereby at least one of the following settings or measures is carried out:
Presetting and/or adjusting and/or changing the position of the DS/OS positioning of the screen roller or anilox sleeve relative to the printing roller on the basis of the geometric shape of the screen roller or anilox sleeve for presetting and/or adjusting and/or changing the impression pressure adjustment, i.e. the pitch distance and/or the engaging and/or the pressure between the screen roller or anilox sleeve and the printing roller;
Setting the dynamic impression pressure adjustment depending on the printing speed;
Setting the dynamic impression pressure adjustment depending on the printing speed and dot density and the type of printing form arranged on the printing roller;
Adjustment of a doctor blade based on the abrasiveness of the screen roller or anilox sleeve and/or by means of a current or power consumption of a rotary motor of the screen roller or the anilox sleeve, automatically via a motorized infeed of the doctor blade;
Adjustment of the doctor blade based on the abrasiveness of the screen roller or anilox sleeve, automatically by means of a motor or as output to an operator;
Adjustment of a drying system, i.e. its dryer air temperature and/or dryer air speed, depending on the printing speed;
Setting a curing system for light-sensitive or radiation-sensitive printing inks depending on the printing speed;
Setting the self-running speed based on the ink(s), varnish(es) used and/or characteristic values of the screen roller;
Automatic selection of a wash program for ink cleaning, where necessary also depending on the viscosity of the ink system used;
Automatic selection of a wash program for ink cleaning depending on the viscosity of the ink used;
Automatic setting and regulation of ink temperature control;
Automatic setting of an ink supply depending on the printing speed;
Automatic setting of an ink supply depending on the printing speed by changing the delivery rate of an ink pump;
Setting and regulation of a viscosity value of the ink used;
Comparison of screen rollers or anilox sleeves used per printing unit using prepress information;
Comparison of screen rollers or anilox sleeves used per printing unit using a memory for print jobs for repeat jobs;
Output of the characteristic values of the screen roller or anilox sleeves to an operator, whereby the output takes place on a printing unit, smartphone, tablet or control station;
Output of a complete overview of the screen rollers or anilox sleeves used in the machine to an operator;
Output of a recommendation for the use of a screen roller or anilox sleeve based on the dot size of the printing plate;
Output of a recommendation for the use of a screen roller or anilox sleeve based on the smallest dot size of the printing plate;
Warning in the event of incorrect use of a screen roller or anilox sleeve based on the dot size of the printing plate to prevent moiré or ink bridge formation;
Warning in the event of incorrect use of a screen roller or anilox sleeve based on the smallest dot size of the printing plate to prevent moiré or ink bridge formation
Prediction of ink consumption based on the screen roller or anilox sleeve used and the printing areas and/or dot densities on the printing plate;
and/or
Output of a wear indicator for the screen roller or anilox sleeve based on manufacturer, material, abrasiveness, cell shape, gravure, operational performance on the machine and current consumption of the rotary motor of the screen roller or anilox sleeve.
Cleaning of the screen roller or anilox sleeve with ultrasound.

## Revendications

1. Machine à imprimer avec un rouleau de presse (3) et un rouleau tramé (2) ou un manchon tramé (2) pour encrer une forme à imprimer du rouleau de presse, un identifiant (2a) lisible par machine étant attribué au rouleau tramé (2) ou au manchon tramé (2) et un détecteur (4) ou une caméra (4) étant prévu(e) pour la détection de l'identifiant (2a),
**caractérisée en ce**
**qu'**un ordinateur (5) extrait de la mémoire des données qui sont stockées dans une mémoire numérique pour l'identifiant détecté, et **en ce que** l'ordinateur (5) effectue des réglages sur la machine à imprimer sur la base de l'identifiant lu ou des données extraites, la mémoire étant une mémoire de l'ordinateur (5) ou une mémoire dans un réseau local ou externe ou une mémoire dans un nuage.

2. Machine à imprimer selon la revendication 1
**caractérisée en ce**
**que** les données sont stockées dans au moins un fichier de la mémoire.

3. Machine à imprimer selon la revendication 1
**caractérisée en ce**
**que** les données sont stockées dans une base de données de la mémoire.

4. Machine à imprimer selon l'une des revendications 1 bis 3 précédentes,
**caractérisée en ce**
**que** l'identifiant est présent sur le rouleau tramé ou le manchon tramé.

5. Machine à imprimer selon l'une des revendications 1 bis 3 précédentes,
**caractérisée en ce**
**que** l'identifiant est présent sur un corps associé au rouleau tramé ou au manchon tramé.

6. Machine à imprimer selon la revendication 5
**caractérisée en ce**
**que** le corps est magnétique.

7. Machine à imprimer selon l'une des revendications précédentes
**caractérisée en ce**
**que** le rouleau de presse est un cylindre d'impression flexographique ou un cylindre d'impression en creux.

8. Machine à imprimer selon l'une des revendications précédentes
**caractérisée en ce**
**que** l'identifiant est un code unidimensionnel ou bidimensionnel lisible par voie optique ou est une puce RFID lisible ou une puce NFC.

9. Machine à imprimer selon l'une des revendications précédentes
**caractérisée en ce**
**qu'**il est prévu une racle à chambre (6) pour alimenter en encre d'impression le rouleau tramé (2) ou le manchon tramé (2).

10. Procédé de réglage d'une machine à imprimer selon l'une des revendications précédentes,
pour lequel au moins l'un des réglages ou actions suivants est effectué :
préréglage et/ou réglage et/ou modification de la position du positionnement ASBS du rouleau tramé ou du manchon tramé par rapport au rouleau de presse à l'aide de la forme géométrique du rouleau tramé ou du manchon tramé pour prérégler et/ou régler et/ou modifier la position d'impression, c'est-à-dire la distance et/ou le réglage et/ou la pression entre le rouleau tramé ou le manchon tramé et le rouleau de presse ;
réglage de la pression d'impression dynamique en fonction de la vitesse d'impression ;
réglage de l'alimentation dynamique de l'imprimante en fonction de la vitesse d'impression et de la densité des points et du type de forme à imprimer disposée sur le rouleau de presse ;
réglage d'une lame de racle à l'aide de l'abrasivité du rouleau tramé ou du manchon tramé et/ou par le biais d'une consommation de courant ou de puissance d'un moteur de rotation du rouleau tramé ou du manchon tramé, automatiquement via une avance motorisée de la lame de racle ;
réglage de la lame de racle en fonction de l'abrasivité du rouleau ou du manchon tramé, automatiquement au moyen d'un moteur ou sous forme de données transmises à un opérateur ;
réglage d'un système de séchage, c'est-à-dire de sa température d'air de séchage et/ou de sa vitesse d'air de séchage, en fonction de la vitesse d'impression ;
réglage d'un système de durcissement pour les encres d'impression photosensibles ou sensibles au rayonnement en fonction de la vitesse d'impression ;
réglage de la vitesse de défilement automatique en fonction de l'encre/des encres, du vernis/des vernis utilisés et/ou des caractéristiques du rouleau tramé;
sélection automatique d'un programme de lavage pour le nettoyage de l'encre, éventuellement aussi en fonction de la viscosité du système d'encre utilisé ;
sélection automatique d'un programme de lavage pour le nettoyage de l'encre en fonction de la viscosité de l'encre utilisée ;
réglage et régulation automatiques d'une température de couleur ;
réglage automatique d'une alimentation en encre en fonction de la vitesse d'impression ;
réglage automatique d'une alimentation en encre en fonction de la vitesse d'impression par modification du débit d'une pompe à encre ;
réglage et régulation d'une valeur de viscosité de l'encre utilisée ;
comparaison des rouleaux ou des manchons tramés utilisés pour chaque groupe d'impression en utilisant les informations de prépresse ;
comparaison des rouleaux ou des manchons tramés utilisés par groupe d'impression avec utilisation d'une mémoire pour les travaux d'impression en cas de travaux répétitifs ;
édition des caractéristiques du rouleau ou des manchons tramés à un opérateur, cette édition s'effectuant sur un groupe d'impression, un smartphone, une tablette ou un poste de contrôle-commande ;
édition à l'adresse d'un opérateur d'un aperçu global des rouleaux ou manchons tramés utilisés dans la machine ;
édition d'une recommandation pour l'utilisation d'un rouleau ou d'un manchon tramé sur la base de la taille des points de trame de la plaque d'impression ;
édition d'une recommandation pour l'utilisation d'un cylindre tramé ou d'un manchon tramé sur la base de la plus petite taille de point de trame de la plaque d'impression ;
avertissement en cas d'utilisation incorrecte d'un rouleau ou d'un manchon tramé en fonction de la taille des points de trame de la plaque d'impression, afin d'éviter la formation de moiré ou de ponts d'encre ;
avertissement en cas d'utilisation incorrecte d'un rouleau ou d'un manchon tramé en fonction de la taille minimale des points de trame de la plaque d'impression, afin d'éviter la formation de moiré ou de ponts d'encre ;
prévision de la consommation d'encre en fonction du rouleau ou du manchon tramé utilisé et des surfaces d'impression et/ou des densités de points sur la plaque d'impression ;
et/ou
édition d'un indicateur d'usure du rouleau tramé ou du manchon tramé en fonction du constructeur, du matériau, de l'abrasivité, de la forme des alvéoles, de la gravure, du rendement sur la machine et du courant absorbé par le moteur en rotation du rouleau tramé ou du manchon tramé.
Nettoyage par ultrasons du rouleau ou du manchon tramé.
